# EUROPÄISCHE PATENTSCHRIFT

(11) **EP 2 128 518 B1**
(45) Veröffentlichungstag und Bekanntmachung des Hinweises auf die Patenterteilung: **28.09.2016**
(21) Anmeldenummer: 09161552.6
(22) Anmeldetag: 29.05.2009
(51) Int. Cl.: F21S 8/00, F21V 31/00

(54) **Leuchtengehäuse, insbesondere für eine LED-Leuchte, mit Dichtungselement**
Light housing, in particular for an LED light with seal element
Boîtier de lampe, notamment pour une lampe DEL dotée d'un élément d'étanchéité

(30) Priorität: 29.05.2008 DE 202008007211 U
(43) Veröffentlichungstag der Anmeldung: 02.12.2009
(73) Patentinhaber: Zumtobel Lighting GmbH, 6850 Dornbirn (AT)
(72) Erfinder: Eberle , Alfons, A- 6922 Wolfurt/Osterreich (AT); Gadner, Wolfgang, A- 6912 Hörbranz (AT)
(74) Vertreter: Thun, Clemens

(56) Entgegenhaltungen:
- DE-U1- 20 110 439
- DE-U1-202008 006 765
- FR-A1- 2 658 588
- US-A- 6 027 280
- US-A1- 2005 024 856

## Beschreibung

Gegenstand der vorliegenden Erfindung ist ein Gehäuse für eine Leuchte, insbesondere für eine Leuchte, bei der als Lichtquellen LEDs zum Einsatz kommen. Das Gehäuse weist ein U-förmiges Profilelement, dessen Lichtaustrittsöffnung durch ein Lichtaustrittselement verschlossen ist, Stirnteile, die mit den Stirnseiten des Profilelements verbindbar sind, und ein Dichtungselement, welches zwischen dem Lichtaustrittselement und dem Profilelement angeordnet ist, auf.

Bei Leuchten mit derartigen Gehäusen ist es oftmals erwünscht, das gebildete Gehäuse abzudichten, wobei sich allerdings das Problem stellt, dass aufgrund der unterschiedlichen Ausdehnungskoeffizienten der einzelnen Komponenten bei Temperaturschwankungen undichte Stellen auftreten können. Diese Temperaturschwankungen können durch Veränderungen der Umgebungstemperatur oder durch Veränderungen der Temperatur im Inneren der Leuchte entstehen. Je größer die Bauteile der Leuchte sind, desto stärker macht sich die Längenänderung bemerkbar.

In herkömmlichen Systemen werden die entstehenden Längenunterschiede stirnseitig durch flexible Dichtmedien aufgefangen. Hier wird insbesondere Silikon verwendet. Dies ist allerdings nur in eingeschränktem Maß möglich, wodurch die mögliche Länge einer Leuchteneinheit limitiert wird. Gerade bei Fassadenflutern, die oft Leuchteneinheiten von weit mehr als einem Meter Länge aufweisen, ist eine zuverlässige und einfach herstellbare Abdichtung der Stirnseiten auch für lange Einheiten wünschenswert.

Die Abdichtung mit Silikon ist darüber hinaus unschön und sorgt nicht dauerhaft für die gewünschte Dichtung. Im Laufe der Zeit entstehen hierbei an ursprünglich ebenen Dichtflächen Stufen oder Wellen, die den optischen Eindruck sowie die Dichtungswirkung negativ beeinflussen.

Die US 2005/0024856 wird als nächst liegender Stand der Technik angesehen und offenbart alle Merkmale des Oberbegriffs des Anspruchs 1.

Aufgabe der vorliegenden Erfindung ist es dementsprechend, eine Leuchte bereitzustellen, die über eine verbesserte Abdichtung verfügt.

Diese Aufgabe wird durch ein Leuchtengehäuse gemäß dem vorliegenden Anspruch 1 gelöst. Vorteilhafte Weiterbildungen und bevorzugte Ausführungsbeispiele sind Gegenstand der abhängigen Ansprüche.

Erfindungsgemäß wird dementsprechend ein Leuchtengehäuse vorgeschlagen, wobei das Gehäuse ein U-förmiges Profilelement, dessen Lichtaustrittsöffnung durch ein Lichtaustrittselement verschlossen ist, Stirnteile, die mit den Stirnseiten des Profilelements verbindbar sind, und ein Dichtungselement, welches zwischen dem Lichtaustrittselement und dem Profilelement angeordnet ist, aufweist, und wobei ferner die Stirnteile und das Profilelement jeweils ein nach innen ragendes Auflageelement aufweisen und die Auflageelemente eine im Wesentlichen geschlossene Fläche zur Auflage des Dichtungselements bzw. des Lichtaustrittselements bilden.

Vorzugsweise handelt es sich bei dem Auflageelement, das an dem Stirnteil ausgebildet ist, um eine sich leicht verjüngende Zunge.

In einem bevorzugten Ausführungsbeispiel sind die von dem Profilteil nach innen ragenden Auflageelemente derart verjüngt, dass sie formschlüssig an die von den Stirnteilen nach innen ragenden Auflageelemente anliegen.

Ferner ist es vorteilhaft, oberhalb des von den Stirnteilen nach innen ragenden Auflageelements ein hierzu paralleles Element anzuordnen und oberhalb der von den Seitenwänden des Profilteils nach innen ragenden Auflageelemente ebenfalls hierzu parallele Elemente angeordnet sind. In diesem Fall ist das Lichtaustrittselement zwischen der Auflagefläche und den oberhalb der Auflagefläche parallel angeordneten Elementen eingeklemmbar.

Vorzugsweise handelt es sich bei dem Dichtungselement um einen umlaufenden Dichtungsring. In diesem Fall kann ferner vorgesehen sein, dass die durch die Auflageelemente gebildete Auflagefläche eine umlaufende Ausnehmung bzw. Vertiefung zur definierten Aufnahme des Dichtungsrings bildet. Hierdurch wird eine besonders zuverlässige Abdichtung des Leuchtengehäuses erzielt.

Nachfolgend soll die Erfindung anhand der beiliegenden Zeichnung näher erläutert werden. Es zeigt:
- Fig. 1: ein erfindungsgemäßes Leuchtengehäuse in perspektivischer Ansicht;
- Fig. 2: den Endbereich eines ersten Ausführungsbeispiels eines erfindungsgemäßen Leuchtengehäuses in Explosionsdarstellung;
- Fig. 3: eine Schnittdarstellung eines zweiten Ausführungsbeispiels eines erfindungsgemäßen Leuchtengehäuses;
- Fig. 4: eine vergrößerte Ansicht von Fig. 3 und
- Fig. 5: den Endbereich des zweiten Ausführungsbeispiels in Explosionsdarstellung.

Das Gehäuse der in den Figuren allgemein mit dem Bezugszeichen 100 versehenen Leuchte, bei der insbesondere LEDs als Lichtquellen zum Einsatz kommen können, weist vorzugsweise eine längliche Form auf. Im Wesentlichen wird das Gehäuse durch ein U-förmiges Profilelement 1 und Stirnteile 2 gebildet. Die Lichtaustrittsöffnung des Profilelements 1 wird durch ein Lichtaustrittselement 3 verschlossen. Dabei handelt sich in dem hier gezeigten Ausführungsbeispiel um eine lichtdurchlässige Glasplatte. Es können aber auch Diffusoren oder Farbfilter verwendet werden. Das Lichtaustrittselement 3 liegt auf einem Dichtungsring 4 auf, der als Dichtungselement dient.

Die Stirnteile 2 sind mit dem Profilelement 1 verbindbar. Hier sind beispielsweise Steck-, Verrast- oder Klemmverbindungen möglich. Auch Schraubverbindungen wären denkbar.

Die Stirnteilen 2 wiesen ein nach innen ragendes Auflageelement 5 auf. Dabei handelt es sich um eine sich leicht verjüngende Zunge. Ein weiteres Dichtungselement 6 erstreckt sich entlang der Seitenwände des Stirnteils 2 bis zu dem Auflageelement 5 und verläuft entlang des Rands des Auflageelements 5 bis zu dessen Ende. Dieses Dichtungselement 6 dient dazu, diejenigen Bereiche, an denen das Stirnteil 2 an dem Profilelement 1 anliegt, abzudichten.

Auch das Profilelement 1 weist an seinen Innenseiten nach innen ragende Auflageelemente 7, 8 auf. Diese sind ebenfalls an ihren Enden verjüngt ausgebildet, so dass sie im zusammengesetzten Zustand formschlüssig mit den Auflageelementen 5 der Stirnseiten abschließen. Hierdurch entsteht insgesamt eine umlaufende, geschlossene und im Wesentlichen ebene Auflagefläche, auf der das Dichtungselement 4 und das Lichtaustrittselement 3 aufliegen.

In Folge von Temperaturschwankungen kann es nunmehr dazu kommen, dass das Lichtaustrittselement 3 sich aufgrund eines unterschiedlichen
Ausdehnungskoeffizienten in einem anderen Maße ausdehnt als das Stirnteil 2 und/oder das Profilelement 1. Typischerweise besteht das Gehäuse im Wesentlichen aus Aluminium, während das Lichtaustrittselement 3 aus Glas oder Kunststoff gefertigt ist.

Bei einer erfindungsgemäßen Leuchte kann das Lichtaustrittselement 3 sich auf der Auflagefläche, die durch die Auflageelemente 5, 7, 8 gebildet wird, leicht verschieben, ohne dass hierbei die Qualität Dichtung beeinträchtigt wird. Dementsprechend kann die erfindungsgemäße Leuchte deutlich größere Längenänderungen aufnehmen, als dies bei einer herkömmlichen Silikondichtung der Fall wäre.

Des Weiteren weisen die Stirnteile 2 oberhalb des nach innen ragenden Auflageelements 5 ein hierzu paralleles Element 9 auf. Das Profilelement 1 weist ferner ebenfalls oberhalb der nach innen ragenden Auflageelemente 7, 8 hierzu parallele Elemente 10, 11 auf. In dem zusammengebauten Zustand wird das Lichtaustrittselement 3 zwischen der Auflagefläche 5, 7, 8 und den oberhalb der Auflagefläche parallel angeordneten Elementen 9 bis 11 eingeklemmt. Auf diese Weise ist sichergestellt, dass das Lichtaustrittselement 3 sicher befestigt ist und sich nicht unbeabsichtigt lösen kann.

Bei dem in den Figuren 3 bis 5 dargestellten zweiten Ausführungsbeispiel des erfindungsgemäßen Leuchtengehäuses sind gleiche Elemente der Leuchte 100 mit dem gleichen Bezugszeichen versehen. Eine Besonderheit dieses zweiten Ausführungsbeispiels besteht nunmehr darin, dass die Auflageelemente 5, 7, 8 des Profilelements 1 und der Stirnteile 2 jeweils eine Vertiefung bzw. Nut 5a, 7a, 8a aufweisen, durch welche ein umlaufender Kanal gebildet wird. Dieser Kanal dient zur definierten Aufnahme des Dichtungsrings 4, so dass dieser - auch bei einer relativen Verschiebung des Lichtaustrittselements 4 gegenüber dem Gehäuse - sicher in seiner Position gehalten ist. Hierdurch wird die Abdichtung des Gehäuses nochmals verbessert.

Insbesondere Figur 5 zeigt ferner, dass das zwischen dem Profilelement 1 und den Stirnteilen 2 wirksame Dichtungselement 6 vorzugsweise an die Gestalt der Kontaktfläche der Stirnteile 2 angepaßt ist. Hierdurch insgesamt gesehen eine besonders effektive und zuverlässige Abdichtung des Gehäuses erzielt.

## Patentansprüche

1. Gehäuse für eine Leuchte, insbesondere für eine LED-Leuchte, welches ein U-förmiges Profilelement (1), dessen mit Bezug auf die U-Form nach oben weisende Lichtaustrittsöffnung durch ein Lichtaustrittselement (3) verschlossen ist, Stirnteile (2), die mit den Stirnseiten des Profilelements (1) verbindbar sind, und ein Dichtungselement (4), welches zwischen dem Lichtaustrittselement (3) und dem Profilelement (1) angeordnet ist, aufweist,
wobei die Stirnteile (2) und das Profilelement (1) jeweils ein nach innen ragendes Auflageelement (5, 7, 8) aufweisen und die Auflageelemente (5, 7, 8) eine im Wesentlichen geschlossene Fläche zur Auflage des Dichtungselements (4) bzw. des Lichtaustrittselements (3) bilden,
**dadurch gekennzeichnet,**
**dass** oberhalb des von den Stirnteilen (2) nach innen ragenden Auflageelements (5) ein von der Gestalt her hierzu paralleles Klemmelement (9) angeordnet ist und/oder dass oberhalb der von den Seitenwänden des Profilteils (1) nach innen ragenden Auflageelemente (7, 8) von der Gestalt her hierzu parallele Klemmelemente (10, 11) angeordnet sind.

2. Gehäuse nach Anspruch 1,
**dadurch gekennzeichnet,**
**dass** es sich bei dem Auflageelement (5), das an dem Stirnteil (2) ausgebildet ist, um eine sich leicht verjüngende Zunge handelt.

3. Gehäuse nach Anspruch 2,
**dadurch gekennzeichnet,**
**dass** die von dem Profilteil (1) nach innen ragenden Auflageelemente (7, 8) derart verjüngt sind, dass sie formschlüssig an den von den Stirnteilen (2) nach innen ragenden Auflageelemente (5) anliegen.

4. Gehäuse nach einem der vorherigen Ansprüche,
**dadurch gekennzeichnet,**
**dass** die Auflagefläche für das Dichtungselement (4) bzw. das Lichtaustrittselement (3) im Wesentlichen eben ist.

5. Gehäuse nach einem der Ansprüche 1 bis 3,
**dadurch gekennzeichnet,**
**dass** die Auflagefläche für das Dichtungselement (4) bzw. das Lichtaustrittselement (3) einen umlaufenden Kanal bzw. eine umlaufende Vertiefung zur Aufnahme des Dichtungselements (4) aufweist.

6. Gehäuse nach einem der vorherigen Ansprüche,
**dadurch gekennzeichnet,**
**dass** das Lichtaustrittselement (3) zwischen der Auflagefläche und den oberhalb der Auflagefläche parallel angeordneten Klemmelementen (9-11) eingeklemmbar ist.

7. Gehäuse nach einem der vorherigen Ansprüche,
**dadurch gekennzeichnet,**
**dass** es sich bei dem Dichtungselement (4) um einen Dichtungsring handelt.

8. Gehäuse nach einem der vorherigen Ansprüche,
**dadurch gekennzeichnet,**
**dass** zwischen den Stirnteilen (2) und dem Profilelement (1) ein weiteres Dichtungselement (6) angeordnet ist.

9. Gehäuse nach Anspruch 8,
**dadurch gekennzeichnet,**
**dass** das Dichtungselement (6) sich entlang der Seitenwände des Stirnteils (2) bis zu dem Auflageelement (5) erstreckt und entlang des Rands des Auflageelements (5) bis zu dessen Ende verläuft.

10. Gehäuse nach Anspruch 8 oder 9,
**dadurch gekennzeichnet,**
**dass** das Dichtungselement (6) an die Gestalt der Kontaktfläche der Stirnteile (2) angepasst ist.

## Claims

1. A housing for a lamp, in particular, for a LED lamp, which has a U-shaped profile element (1), the light emission opening of which pointing upwards in relation to the U-shape is closed by a light emission element (3), frontal parts (2), which can be connected with the front side of the profile element (1) and a sealing element (4), which is arranged between the light emission element (3) and the profile element (1),
wherein the frontal parts (2) and the profile element (1) in each case have a supporting element (5, 7, 8) protruding inwards and the supporting elements (5, 7, 8) form a substantially closed surface for supporting the sealing element (4) or the light emission element (3),
**characterized in**
**that** above the supporting element (5) protruding from the frontal parts (2) inwards a clamping element (9) parallel to this in shape is arranged and/or that above the supporting elements (7, 8) protruding from the side walls of the profile part (1) clamping elements (10, 11) parallel to this in shape are arranged.

2. A housing according to Claim 1,
**characterized in**
**that** the supporting element (5), which is designed on the frontal part (2) is a slightly tapered tongue.

3. A housing according to Claim 2,
**characterized in**
**that** the supporting elements (7, 8) protruding from the profile part (1) inwards are tapered in such a manner that they abut positively against the supporting elements (5) protruding from the frontal parts (2) inwards.

4. A housing according to one of the preceding claims,
**characterized in**
**that** the supporting surface for the sealing element (4) or the light emission element (3) is substantially flat.

5. A housing according to one of Claims 1 to 3,
**characterized in**
**that** the supporting surface for the sealing element (4) or the light emission element (3) has a circumferential channel or a circumferential recess for receiving the sealing element (4).

6. A housing according to one of the preceding claims,
**characterized in**
**that** the light emission element (3) can be clamped between the supporting surface and the clamping elements (9-11) arranged in parallel above the supporting surface.

7. A housing according to one of the preceding claims,
**characterized in**
**that** the sealing element (4) is a sealing ring.

8. A housing according to one of the preceding claims,
**characterized in**
**that** a further sealing element (6) is arranged between the frontal parts (2) and the profile element (1).

9. A housing according to Claim 8,
**characterized in**
**that** the sealing element (6) extends along the side walls of the frontal part (2) up to the supporting element (5) and runs along the edge of the supporting element (5) up to its end.

10. A housing according to Claim 8 or 9,
**characterized in**
**that** the sealing element (6) is adapted to the shape of the contact surface of the frontal parts (2).

## Revendications

1. Boîtier pour un luminaire, plus particulièrement pour un luminaire à LED, qui comprend un élément profilé en forme de U (1), dont l'ouverture de sortie de lumière, orientée vers le haut par rapport à la forme de U, est obturée par un élément de sortie de lumière (3), des parties frontales (2), qui peuvent être reliées avec les côtés frontaux de l'élément profilé (1), et un élément d'étanchéité (4), qui est disposé entre l'élément de sortie de lumière (3) et l'élément profilé (1),
les parties frontales (2) et l'élément profilé (1) comprennent chacun un élément d'appui (5, 7, 8), dépassant vers l'intérieur et les éléments d'appui (5, 7, 8) constituant une surface essentiellement fermée pour l'appui de l'élément d'étanchéité (4) ou de l'élément de sortie de lumière (3),
**caractérisé en ce que**
au-dessus de l'élément d'appui (5) dépassant vers l'intérieur, à partir des parties frontales (2), se trouve un élément de serrage (9) parallèle à celui-ci en ce qui concerne sa forme et/ou **en ce que**, au-dessus des éléments d'appui (7, 8) dépassant vers l'intérieur des parois latérales de l'élément profilé (1), se trouvent des éléments de serrage (10, 11) parallèles à ceux-ci en ce qui concerne leur forme.

2. Boîtier selon la revendication 1,
**caractérisé en ce que**
l'élément d'appui (5), qui est prévu au niveau de la partie frontale (2), est une languette se rétrécissant légèrement.

3. Boîtier selon la revendication 2,
**caractérisé en ce que**
les éléments d'appui (7, 8) dépassant vers l'intérieur de l'élément profilé (1) se rétrécissent de façon à ce qu'ils s'appuient, avec une complémentarité de forme, contre les éléments d'appuis (5) dépassant vers l'intérieur des parties frontales (2).

4. Boîtier selon l'une des revendications précédentes,
**caractérisé en ce que**
la surface d'appui pour l'élément d'étanchéité (4) ou l'élément de sortie de lumière (3) est essentiellement plane.

5. Boîtier selon l'une des revendications 1 à 3,
**caractérisé en ce que**
la surface d'appui pour l'élément d'étanchéité (4) ou l'élément de sortie de lumière (3) comprend un canal circulaire ou un creux circulaire pour le logement de l'élément d'étanchéité (4).

6. Boîtier selon l'une des revendications précédentes,
**caractérisé en ce que**
l'élément de sortie de lumière (3) peut être coincé entre la surface d'appui et les éléments de serrage (9-11) disposés parallèlement au-dessus de la surface d'appui.

7. Boîtier selon l'une des revendications précédentes,
**caractérisé en ce que**
l'élément d'étanchéité (4) est une bague d'étanchéité.

8. Boîtier selon l'une des revendications précédentes,
**caractérisé en ce que**
entre les parties frontales (2) et l'élément profilé (1) se trouve un élément d'étanchéité supplémentaire (6).

9. Boîtier selon la revendication 8,
**caractérisé en ce que**
l'élément d'étanchéité (6) s'étend le long des parois latérales de la partie frontale (2) jusqu'à l'élément d'appui (5) et le long du bord de l'élément d'appui (5) jusqu'à son extrémité.

10. Boîtier selon la revendication 8 ou 9,
**caractérisé en ce que**
l'élément d'étanchéité (6) est adapté à la forme de la surface de contact des parties frontales (2).
